# EUROPÄISCHE PATENTSCHRIFT

(11) **EP 2 517 216 B1**
(45) Veröffentlichungstag und Bekanntmachung des Hinweises auf die Patenterteilung: **23.10.2013**
(21) Anmeldenummer: 10776582.8
(22) Anmeldetag: 02.11.2010
(51) Int. Cl.: H01F 29/04

(54) **STUFENSCHALTER MIT POLUNGSSCHALTER AN EINEM REGELTRANSFORMATOR**
TAP CHANGER WITH POLARITY SWITCH FOR CONTROL TRANSFORMER
COMMUTATEUR À PRISES AVEC COMMUTATEUR DE POLARITÉ SUR UN TRANSFORMATEUR DE RÉGLAGE

(30) Priorität: 23.12.2009 DE 102009060132
(43) Veröffentlichungstag der Anmeldung: 31.10.2012
(73) Patentinhaber: Maschinenfabrik Reinhausen GmbH, 93059 Regensburg (DE)
(72) Erfinder: KRAEMER, Axel, 93047 Regensburg (DE); SHEN, Dazhong, 93073 Neutraubling (DE)
(74) Vertreter: Meier, Gerald Heinz
(86) Internationale Anmeldenummer: PCT/EP2010/006665
(87) Internationale Veröffentlichungsnummer: WO 2011/076309

(56) Entgegenhaltungen:
- DE-A1- 3 622 716
- DE-C1- 19 836 463
- US-A- 4 207 445

## Beschreibung

Die Erfindung betrifft einen mit Vorwähler versehenen Stufenschalter mit einer Polungsschaltung zur unterbrechungslosen Regelung an einem Regeltransformator.

Die DE 19 42 567 A beschreibt einen Stufenschalter mit einem Vorwähler zur wählbaren Reihenschaltung von Stufen der Stufenwicklungen zur zugehörigen Stammwicklung eines Stufentransformators, bei dem die Wenderkontakte des Stufenschalters als Umschaltkontakte ausgebildet sind.

Bei solchen Stufenschaltern wird die Stufenwicklung des entsprechenden Stufentransformators während der Betätigung des Vorwählers kurzzeitig galvanisch von der Stammwicklung getrennt. Dabei nimmt sie ein Potential an, das sich aus den Spannungen der Nachbarwicklungen sowie den Kopplungkapazitäten zu diesen Wicklungen bzw. zu geerdeten Teilen ergibt. Die damit entstehenden Differenzspannungen beanspruchen die Schaltstrecke der sich öffnenden Vorwählerkontakte und können u. U. zu unzulässigen Entladungserscheinungen am Vorwähler führen. Um dies zu vermeiden, ist es bekannt, die Mitte der Stufenwicklung über einen Polungswiderstand kurzzeitig während der Umschaltphase des Vorwählers mittels eines Polungsschalters mit einem festen Punkt der Stammwicklung, häufig dem Sternpunkt des Transformators, zu verbinden und damit die Stufenwicklung an ein definiertes Potential anzulenken.

Die DE 32 24 860 A beschreibt eine ähnliche Anordnung an einem Stufenschalter, bei der - dort gezeigt in Figur 1b - ebenfalls ein Polungswiderstand wiederum an der Mitte der Stufenwicklung angelenkt ist.

Die DE 195 42 880 C1 zeigt einen für eine solche kurzzeitige Anlenkung der Mitte der Stufenwicklung besonders geeigneten Polungsschalter.

Aus JP 55-133515 A und DD 47965 B1 ist es bekannt, bei einem mit Vorwähler versehenen Stufenschalter mit Polungsschaltung zur unterbrechungslosen Regelung an einem Regeltransformator über der Regelwicklung spannungsabhängige Widerstände zum Schutz gegen Überspannungen beim Schalten des Vorwählers anzuordnen.

Die DE 24 21 728 A1 beschreibt einen mit einem Vorwähler versehenen Stufenschalter mit Polungsschaltung, wobei über der Regelwicklung spannungsabhängige Widerstände in Kombination mit Ölfunkenstrecken zum Schutz vor Überspannungen beim Schalten des Vorwählers angeordnet sind.

Aus der DE 11 65 154 A schließlich ist es bereits bekannt, bei einem mit Vorwähler versehenen Stufenschalter die Mittelanzapfung der Regelwicklung über einen spannungsabhängigen Widerstand zum Schutz vor Überspannungen beim Schalten des Vorwählers mit der Lastableitung zu verbinden und parallel zu den Anschlüssen der Regelwicklung spannungsabhängige Widerstände vorzusehen.

Zusammenfassend lässt sich der bekannte Stand der Technik bei mit Vorwählern versehenen Stufenschaltern mit Polungsschaltung wie folgt zusammenfassen: Es ist ein Polungswiderstand zwischen der Mitte der Stufenwicklung und der Lastableitung vorgesehen, der ständig oder nur während der Umschaltung kurzzeitig, vor Beginn der Vorwählerbetätigung, mittels eines Polungsschalters mit der Lastableitung verbunden ist. Dadurch wird die Stufenwicklung während der Vorwählerschaltung an ein definiertes Potential angelenkt.

Nachteilig bei diesen bekannten Lösungen ist, dass durch diese Polungsschaltung vom Vorwähler der unerwünschte kapazitive Strom geschaltet, d. h. unterbrochen wird; Lichtbögen sind dabei unvermeidlich. Diese Lichtbögen verursachen eine Gasbildung. Dies ist für zahlreiche Anwendungen unerwünscht, beispielsweise bei Ultra-Hochspannungsanwendungen. Mit steigender Systemspannung werden diese unerwünschten Gase immer störender.

Aufgabe der Erfindung ist es demnach, einen Stufenschalter mit einer verbesserten Polungsschaltung vorzusehen, die eine deutlich reduzierte Lichtbogenbildung am Vorwähler nach sich zieht.

Diese Aufgabe wird durch einen Stufenschalter der eingangs genannten Art mit den Merkmalen der nebengeordneten Patentansprüche 1 oder 2 gelöst.

Die allgemeine erfinderische Idee, die für beide Ausführungsformen in den nebengeordneten Ansprüchen gilt, besteht darin, zwei separate Polungswiderstände vorzusehen die an den Anfang und an das Ende der Stufenwicklung angeschlossen sind.

Der wesentliche Vorteil beider Ausführungsformen der Erfindung besteht darin, dass die erfindungsgemäß vorgesehenen beiden Polungswiderstände einen Bypass für den kapazitiven Strom bilden; der kapazitive Strom kommutiert von einer Seite auf die andere Seite - er muss, abweichend vom Stand der Technik, vom Vorwähler nicht abgeschaltet, d. h. unterbrochen werden. In der Folge ergibt sich eine deutlich geringere Lichtbogenbildung.

Die Erfindung soll nachfolgend an Hand von Zeichnungen noch näher erläutert werden. Es zeigen:
- Figur 1: eine Anordnung nach dem Stand der Technik
- Figur 2: eine erste Ausführungsform der Erfindung gemäß Patentanspruch 1
- Figur 3: eine zweite Ausführungsform der Erfindung gemäß Patentanspruch 2.

Zunächst soll an Hand von Figur 1 noch einmal der bekannte Stand der Technik einer Polungsanordnung erläutert werden. Gezeigt ist eine Stammwicklung 1 und eine Stufenwicklung 2 eines Stufentransformators. An der Stufenwicklung 2 ist ein Stufenschalter angeschlossen, der einen Wähler 3 besitzt. Der Wähler 3 wählt vor einer Umschaltung zunächst leistungslos die neue Wicklungsanzapfung der Stufenwicklung 2 vor, auf die umgeschaltet werden soll. Die Umschaltung selbst erfolgt durch einen bekannten Lastumschalter 4 des Stufenschalters, auf den hier nicht näher eingegangen werden soll. Weiterhin weist der Stufenschalter einen Vorwähler 5 auf, durch den zur Vergrößerung des Regelbereiches Anfang oder Ende der Stufenwicklung 2 an das Ende der Stammwicklung 1 geschaltet werden können. Die eigentliche Polungsschaltung besteht aus einem an die Mitte 6 der Stufenwicklung 2 angelenkten Polungswiderstand 7, der entweder direkt mit der Lastableitung 9 verbunden ist oder, wie hier gezeigt, über einen Polungsschalter 8 nur kurzzeitig mit der Lastableitung 9 verbunden ist.

Die ständige Anlenkung des Polungswiderstandes 7 - obwohl er nur während der Umschaltung benötigt wird - verursacht zusätzliche Transformatorenverluste, weswegen in vielen Fällen ein Polungsschalter 8 in die Polungsschaltung eingefügt ist.

Figur 2 zeigt eine erste Ausführungsform der Erfindung; gleiche Bauteile sind mit gleichen Bezugszeichen versehen. Abweichend vom Stand der Technik ist erfindungsgemäß am Anfang 10 der Stufenwicklung 2 ein erster Polungswiderstand 11 vorgesehen, der mittels eines ersten Polungsschalters 12 mit der Lastableitung in Verbindung steht. Erfindungsgemäß ist weiterhin am Ende 13 der Stufenwicklung 2 ein zweiter Polungswiderstand 14 vorgesehen, der über einen zweiten Polungsschalter 15 wiederum mit der Lastableitung 9 in Verbindung steht. Die beiden Polungsschalter 12, 15 werden nur kurzzeitig vor Beginn der Betätigung des Vorwählers 5 eingeschaltet, so dass nur kurzzeitig der Anfang 10 und das Ende 13 der Stufenwicklung 2 an ein definiertes Potential angelenkt werden.

Figur 3 zeigt eine zweite Ausführungsform der Erfindung, bei der keine Polungsschalter vorgesehen sind. Vielmehr sind hier fest und dauernd am Anfang 10 der Stufenwicklung 2 ein erster Polungswiderstand 11 und am Ende 13 der Stufenwicklung 2 ein zweiter Polungswiderstand 14 angelenkt. Bei dieser Ausführungsform der Erfindung ist der mechanische Aufwand geringer, da, wie erläutert, separate Polungsschalter wegfallen; im Gegenzug müssen die nachteiligen höheren Verluste durch die dauernde Einschaltung der Polungswiderstände 11, 14 hingenommen werden.

Letztendlich ist es im Rahmen der Erfindung eine Ermessensfrage für welche der beiden Varianten man sich entscheidet. Beide Ausführungsformen lassen sich bei einphasigen Stufenschaltern ohne großen Aufwand realisieren.

Auf besonders vorteilhafte Weise können bei beiden Ausführungsformen die Polungswiderstände 11, 14 unsymmetrisch ausgelegt werden, so dass die spezifischen Polungsbedingungen am jeweiligen Transformator auf einfache Weise justiert bzw. vergleichmäßigt werden können.

## Patentansprüche

1. Mit Vorwähler versehener Stufenschalter mit Polungsschaltung zur unterbrechungslosen Regelung an einem Regeltransformator, wobei der Regeltransformator eine oder mehrere Stammwicklungen (1) und eine Stufenwicklung (2) aufweist,
wobei der Stufenschalter zwischen verschiedenen Wicklungsanzapfungen der Stufenwicklung (2) schaltbar ist, die jeweils mit einer Lastableitung (9) verbindbar sind
und wobei eine Polungsschaltung vorgesehen ist, derart, dass die Stufenwicklung (2) während der Umschaltung von einer Wicklungsanzapfung auf eine andere Wicklungsanzapfung an die Lastableitung (9) anlenkbar ist,
**dadurch gekennzeichnet,**
**dass** am Anfang (10) der Stufenwicklung (2) ein erster Polungswiderstand (11) vorgesehen ist, der über einen ersten Polungsschalter (12) mit der Lastableitung (9) in Verbindung steht und dass am Ende (13) der Stufenwicklung (2) ein zweiter Polungswiderstand (14) vorgesehen ist, der über einen zweiten Polungsschalter (15) wiederum mit der Lastableitung (9) in Verbindung steht.

2. Mit Vorwähler versehener Stufenschalter mit Polungsschaltung zur unterbrechungslosen Regelung an einem Regeltransformator, wobei der Regeltransformator eine oder mehrere Stammwicklungen (1) und eine Stufenwicklung (2) aufweist,
wobei der Stufenschalter zwischen verschiedenen Wicklungsanzapfungen der Stufenwicklung (2) schaltbar ist, die jeweils mit einer Lastableitung (9) verbindbar sind
und wobei eine Polungsschaltung vorgesehen ist, derart, dass die Stufenwicklung (2) während der Umschaltung von einer Wicklungsanzapfung auf eine andere Wicklungsanzapfung an die Lastableitung (9) anlenkbar ist,
**dadurch gekennzeichnet,**
**dass** am Anfang (10) der Stufenwicklung (2) ein erster Polungswiderstand (11) vorgesehen ist, der mit der Lastableitung (9) in Verbindung steht
und **dass** am Ende (13) der Stufenwicklung (2) ein zweiter Polungswiderstand (14) vorgesehen ist, der wiederum mit der Lastableitung (9) in Verbindung steht.

3. Stufenschalter nach Anspruch 1 oder 2,
**dadurch gekennzeichnet,**
**dass** die beiden Polungswiderstände (11, 14) unterschiedliche elektrische Werte aufweisen.

## Claims

1. Tap changer, which is provided with a preselector, with a polarity circuit for uninterrupted regulation at a regulating transformer, wherein the regulating transformer comprises one or more main windings (1) and a tap winding (2), wherein the tap changer is switchable between different winding taps of a tap winding (2), which are each connectible with a load shunt (9), and wherein a polarity circuit is provided in such a manner that the tap winding (2) during switching over from one winding tap to another winding tap is connectible with the load shunt (9), **characterised in that** provided at the start (10) of the tap winding (2) is a first polarity resistance (11) which is connected with the load shunt (9) by way of a first polarity switch (12) and that provided at the end (13) of the tap winding (2) is a second polarity resistance (14) which in turn is connected with the load shunt (9) by way of a second polarity switch (15).

2. Tap changer, which is provided with a preselector, with a polarity circuit for uninterrupted regulation at a regulating transformer, wherein the regulating transformer comprises one or more main windings (1) and a tap winding (2), wherein the tap changer is switchable between different winding taps of a tap winding (2), which are each connectible with a load shunt (9), and wherein a polarity circuit is provided in such a manner that the tap winding (2) during switching over from one winding tap to another winding tap is connectible with the load shunt (9), **characterised in that** provided at the start (10) of the tap winding (2) is a first polarity resistance (11) which is connected with the load shunt (9) and that provided at the end (13) of the tap winding (2) is a second polarity resistance (14) which in turn is connected with the load shunt (9).

3. Tap changer according to claim 1 or. 2, **characterised in that** the two polarity resistances (11, 14) have different electrical values.

## Revendications

1. Commutateur à plots équipé d'un présélecteur comportant un circuit de polarisation pour permettre le réglage ininterrompu d'un transformateur de réglage, ce transformateur de réglage comprenant un ou plusieurs enroulements principaux (1) et un enroulement à plots (2),
ce commutateur à plots pouvant être commuté entre différentes prises d'enroulement de l'enroulement à plots (2) qui peuvent être respectivement reliées à une ligne de sortie de charge (9), et dans lequel il est prévu un circuit de polarisation de sorte que l'enroulement à plots (2) puisse être branché sur la ligne de sortie de charge (9) pendant la commutation d'une prise d'enroulement sur une autre prise d'enroulement,
**caractérisé en ce qu'**
au niveau de l'extrémité d'entrée (10) de l'enroulement à plots (2) est montée une première résistance polarisation (11) qui est reliée par l'intermédiaire d'un premier commutateur de polarisation (12) avec la ligne de sortie de charge (9), et au niveau de l'extrémité de sortie (13) de l'enroulement à plots (2) est montée une seconde résistance de polarisation (14) qui est également reliée avec la ligne de sortie de charge (9) par l'intermédiaire d'un second commutateur de polarisation (15).

2. Commutateur à plots équipé d'un présélecteur comportant un circuit de polarisation pour permettre le réglage ininterrompu d'un transformateur de réglage, ce transformateur de réglage comprenant un ou plusieurs enroulements principaux (1) ainsi qu'un enroulement à plots (2),
ce commutateur à plots pouvant être commuté entre différentes prises d'enroulement de l'enroulement à plots (2) qui peuvent être respectivement reliées à une ligne de sortie de charge (9), et
dans lequel il est prévu un circuit de polarisation de sorte que l'enroulement à plots (2) puisse être branché sur la ligne dé sortie de charge (9) pendant la commutation d'une prise d'enroulement sur une autre prise d'enroulement,
**caractérisé en ce qu'**
au niveau de l'extrémité d'entrée (10) de l'enroulement à plots (2) est montée une première résistance de polarisation (11) qui est reliée avec la ligne de sortie de charge (9), et
au niveau de l'extrémité de sortie (13) de l'enroulement à plots (2) est montée une seconde résistance de polarisation (14) qui est également reliée avec la ligne de sortie de charge (9).

3. Commutateur de graduation conforme à la revendication 1 ou 2, **caractérisé en ce que**
les deux résistances de polarisation (11, 14) ont des résistances électriques différentes.
